# EUROPÄISCHE PATENTSCHRIFT

(11) **EP 0 711 387 B1**
(45) Veröffentlichungstag und Bekanntmachung des Hinweises auf die Patenterteilung: **09.07.1997**
(21) Anmeldenummer: 94918783.5
(22) Anmeldetag: 26.05.1994
(51) Int. Cl.: F04C 29/10

(54) **VAKUUMPUMPE MIT EINER GASBALLASTEINRICHTUNG**
VACUUM PUMP WITH A GAS BALLAST DEVICE
POMPE A VIDE COMPORTANT UN DISPOSITIF DE BALLAST DE GAZ

(30) Priorität: 28.07.1993 DE 4325281
(43) Veröffentlichungstag der Anmeldung: 15.05.1996
(73) Patentinhaber: LEYBOLD AKTIENGESELLSCHAFT, 50968 Köln (DE)
(72) Erfinder: ABELEN, Thomas, D-51143 Köln (DE); ARNDT, Lutz, D-53884 Troisdorf (DE); MÜLLER, Peter, D-51107 Köln (DE)
(74) Vertreter: Leineweber, Jürgen, Dipl.-Phys.
(86) Internationale Anmeldenummer: EP9401678
(87) Internationale Veröffentlichungsnummer: WO9504223

(56) Entgegenhaltungen:
- EP-A- 0 163 228
- EP-A- 0 597 732
- DE-A- 3 436 849
- DE-B- 1 011 115
- GB-A- 832 264

## Beschreibung

Die Erfindung bezieht sich auf eine Vakuumpumpe mit einer absperrbaren Leitung, über die Gasballast in den Schöpfraum der Pumpe zuführbar ist.

Bei Vakuumpumpen mit einer inneren Kompression besteht die Gefahr, daß angesaugte Dämpfe im Schöpfraum kondensieren. Eine Kondensation findet nicht statt, solange angesaugte Dämpfe nicht höher komprimiert werden als bis zu ihrem Sättigungsdampfdruck. Wird beispielsweise Wasserdampf auf einen darüberhinausgehenden Druck komprimiert, kondensieren Dämpfe in der Pumpe und emulgiert mit dem Pumpenöl. Die Schmiereigenschaften des Pumpenöles nehmen dadurch sehr schnell ab, so daß die Gefahr eines Fressens des Rotors besteht. Durch Einlassen von Gas, vorzugsweise Luft - Gasballast - in den Schöpfraum der Pumpe können angesaugte Dämpfe praktisch verdünnt und damit der Sättigungsdampfdruck erhöht werden, so daß die schädlichen Kondensationen nicht eintreten. Es ist bekannt, die Gasballasteinrichtung mit einem von Hand bedienbaren Ventil auszurüsten, so daß die Gasballastzufuhr abgesperrt werden kann, wenn sie nicht benötigt wird.

Aus der DE-A-702 480 und GB-A- 832 264 sind Vakuumpumpen mit Gasballasteinrichtungen allgemein bekannt. Die in Figur 1 dieses Dokumentes dargestellte Drehschiebervakuumpumpe weist eine Gasballasteinrichtung auf, bei der die zugeführt Gasmenge vom Ansaugdruck abhängt. Bei einem hohen Ansaugdruck ist das Ventil offen; mit abnehmenden Ansaugdruck wird auch die Gasballastzufuhr reduziert. Bei einem Ausfall einer Vakuumpumpe dieser Art - z.B. durch Ausfall des Antriebs - tritt mehr oder weniger schnell über die Gasballastzufuhr eine Belüftung des Rezipienten ein.

Es ist bekannt, die Belüftung von Rezipienten mit Hilfe von betriebsabhängig gesteuerten Saugstutzenventilen zu verhindern. Diese Lösungen sind jedoch aufwendig und kommen für preiswerte Ausführungen von Vakuumpumpen nicht infrage. Eine weitere Möglichkeit der Verhinderung der Belüftung des Rezipienten besteht darin, beim Ausfall der Pumpe für eine hermetische Abdichtung des Schöpfraumes der Pumpe zu sorgen. Eine Lösung dafür ist aus der älteren Anmeldung DE-A-42 08 194 bekannt. Bei dieser Lösung wird die Ölzufuhr zum Schöpfraum bei einem Ausfall der Pumpe unterbunden, um eine Verseuchung des Rezipienten mit Öldämpfen zu vermeiden. Voraussetzung für die Funktion dieser Lösung ist jedoch, daß eine Gasballasteinrichtung nicht vorhanden ist oder bereits vor dem Ausfall der Pumpe von Hand geschlossen wurde. Bekannte, sogenannte hermetisch dichte Vakuumpumpen haben bisher keine Vakuumsicherung bei eingeschaltetem Gasballast.

Der vorliegenden Erfindung liegt die Aufgabe zugrunde, eine Vakuumpumpe der eingangs genannten Art zu schaffen, bei der die Gefahr einer Belüftung des Rezipienten über die Gasballastzufuhr bei einem Ausfall der Pumpe nicht besteht.

Erfindungsgemäß wird diese Aufgabe durch die kennzeichnenden Merkmale der Patentansprüche gelöst.

Dadurch, daß das betriebsabhängig arbeitende Steuerventil für die Gasballastzufuhr bei einem Ausfall der Pumpe schließt, kann eine Belüftung des Rezipienten über die Gasballastzufuhr nicht stattfinden. Bei Vakuumpumpen mit einer ebenfalls betriebsabhängig arbeitenden Ölpumpe wird das Steuerventil zweckmäßig durch den Öldruck betätigt. Der Öldruck ist ein einfaches und sicheres Indiz für den Betriebszustand der Vakuumpumpe. Im übrigen hermetisch dichte Pumpen benötigen zur Vakuumsicherung kein Saugstutzenventil.

Weitere Vorteile und Einzelheiten der Erfindung sollen anhand von in den Figuren 1 bis 4 dargestellten Ausführungsbeispielen erläutert werden. Es zeigen
- Figur 1 eine Vakuumpumpe mit einem Gasballastzufuhr-Ventil nach der Erfindung,
- Figur 2 vergrößert das in Figur 1 dargestellte Gasballastzufuhr-Ventil und
- Figuren 3 und 4 eine weitere Ausführungsformen für ein Gasballastzufuhr-Ventil.

Die in Figur 1 dargestellte Drehschiebervakuumpumpe 1 umfaßt im wesentlichen die Baugruppen Gehäuse 2, Rotor 3 und Antriebsmotor 4.

Das Gehäuse 2 hat im wesentlichen die Form eines Topfes mit einer äußeren Wandung 5, mit dem Deckel 6, mit einem Innenteil 7 mit den Schöpfräumen 8,9 sowie der Lagerbohrung 11 und mit der Endscheibe 12 und dem Lagerstück 13, welche die Schöpfräume 8, 9 stirnseitig abschließen. Die Achse der Lagerbohrung 11 ist mit 14 bezeichnet. Exzentrisch dazu liegen die Achsen 15 und 16 der Schöpfräume 8, 9. Zwischen äußerer Wandung 5 und Innenteil 7 befindet sich der Ölraum 17, der während des Betriebs der Pumpe teilweise mit Öl gefüllt ist. Zur Kontrolle des Ölstandes sind im Deckel 6 zwei Ölaugen 18, 19 (maximaler, minimaler Ölstand) vorgesehen. Öleinfüll- und Ölablaßstutzen sind nicht dargestellt.

Innerhalb des Innenteils 7 befindet sich der Rotor 3. Er ist einteilig ausgebildet und weist zwei stirnseitig angeordnete Ankerabschnitte 21, 22 und einen zwischen den Ankerabschnitten 21, 22 befindlichen Lagerabschnitt 23 auf. Lagerabschnitt 23 und die Ankerabschnitte 21, 22 haben einen identischen Durchmesser. Die Ankerabschnitte 21, 22 sind mit Schlitzen 25, 26 für Schieber 27, 28 ausgerüstet. Diese sind jeweils von der zugehörigen Stirnseite des Rotors her eingefräst, so daß in einfacher Weise exakte Schlitzabmessungen erreicht werden können. Der Lagerabschnitt 23 liegt zwischen den Ankerabschnitten 21, 22. Lagerabschnitt 23 und Lagerbohrung 11 bilden die einzige Lagerung des Rotors. Diese Lagerung muß eine ausreichende axiale Länge haben, damit ein Taumeln des Rotors vermieden wird. Zweckmäßig beträgt die Länge der Lagerung mindestens 10 %, vorzugsweise mindestens 25 % der Länge des gesamten Rotors.

Der Ankerabschnitt 22 und der zugehörige Schöpfraum 9 sind länger ausgebildet als der Ankerabschnitt 21 mit dem Schöpfraum 8. Ankerabschnitt 22 und Schöpfraum 9 bilden die Hochvakuumstufe. Während des Betriebs steht der Einlaß der Hochvakuumstufe 9, 22 mit dem Ansaugstutzen 30 in Verbindung. Der Auslaß der Hochvakuumstufe 9, 22 und der Einlaß der Vorvakuumstufe 8, 21 stehen über die Gehäusebohrung 31 mit ihrer Achse 32 in Verbindung, die sich parallel zu den Achsen 15, 16 der Schöpfräume 8,9 erstreckt. Der Auslaß der Vorvakuumstufe 8, 21 mündet in den Ölraum 17, der den Ölsumpf 20 umfaßt. Dort beruhigen sich die ölhaltigen Gase und verlassen die Pumpe 1 durch den Auslaßstutzen 33. Aus Gründen der Übersichtlichkeit sind die Einlaß- und Auslaßöffnungen der beiden Pumpenstufen in Fig. 1 nicht dargestellt.

Koaxial mit der Achse 14 der Lagerbohrung 11 ist das Lagerstück 13 mit einer Bohrung 35 für die Welle 36 des Antriebsmotors 4 ausgerüstet. Die Abdichtung der Welle 36 zum Lagerstück 13 erfolgt durch die Wellendichtringe 55 in den Aussparungen 56. Die Kupplung des Rotors 3 mit der Antriebswelle 36 erfolgt formschlüssig über Nocken und korrespondierende Aussparungen. Beim dargestellten Ausführungsbeispiel ist der Rotor 3 auf seiner der Welle 36 zugewandten Stirnseite mit einer länglichen Aussparung 38 ausgerüstet, die sich senkrecht zum Schieberschlitz 26 erstreckt. Mit einem Nocken 40 greift die Welle 36 in die Aussparung 38 ein. Der Nocken 40 der Welle 36 ist seinerseits mit der Aussparung 41 ausgerüstet, welche den Schieber 28 umgreift.

Die Pumpe nach Figur 1 ist mit einer Ölpumpe ausgerüstet. Diese besteht aus dem in die Endscheibe 12 eingelassenen Schöpfraum 45 mit dem darin rotierenden Exzenter 46. Dem Exzenter liegt ein Sperrschieber 47 an, der unter dem Druck der Spiralfeder 48 steht. Zur Unterbringung des Schöpfraumes 45 in die Endscheibe 12 ist diese mit einem Deckel 52 ausgerüstet. Mit Nocken 53 an der vorvakuumseitigen Stirnseite des Rotors 3 erfolgt der Antrieb des Rotors bzw. Exzenters 46 der Ölpumpe 45, 46. Über eine Bohrung 51 steht der Einlaß der Ölpumpe 45, 46 mit dem Ölsumpf 20 in Verbindung. Alle Stellen der Pumpe 1, die Öl benötigen, stehen mit dem Auslaß der Ölpumpe 45, 46 in Verbindung, u.a. das insgesamt mit 71 bezeichnete Ventilsystem, das sich ebenfalls in der Endscheibe 12 befindet und das in Figur 2 vergrößert dargestellt ist.

Bei dem in Figur 2 vergrößert dargestellten Ventilsystem 71 handelt es sich um ein Membranventil, dessen Membran 72 sich innerhalb einer Aussparung 73 in der Endscheibe 12 befindet. Sie ist im Bereich ihrer Peripherie mit Hilfe des Randes 75 einer nach außen gewölbten Kappe 76 und des Deckels 52 in der Aussparung 73 befestigt. In den von der Membran 72 nach außen abgeschlossenen Teilraum 77 mündet eine Leitung 78, die mit einem vom Betriebszustand der Pumpe 1 abhängigen Steuerdruck beaufschlagbar ist. Beim dargestellten Ausführungsbeispiel (Figuren 1, 2) ist die Leitung 78 mit dem Auslaß der Ölpumpe 45, 46 verbunden, so daß während des Betriebs der Pumpe 1 im Teilraum 77 der Aussparung 73 ein erhöhter Öldruck vorhanden ist. Auch die Verwendung anderer Steuerdrücke einer Vakuumpumpe - z.B. der sich gegen ein Auspuff-Filter aufbauende Überdruck im Auslaß der Pumpe - ist möglich.

An der Membran 72 ist ein sich in den Teilraum 77 erstrekkendes zylindrisches Formstück 58 befestigt, in dessen freie Stirnseite ein Hohlnippel 59 eingelassen ist. Das Formstück 58 mit dem Hohlnippel 59 bildet das Verschlußstück eines mit einer Dichtung 60 ausgerüsteten Ventiles, dessen Sitz der Wandungsabschnitt 61 (Boden) des Teilraumes 77 ist. Zentral zum Nippel 59 mündet in den Wandungsabschnitt 61 eine Bohrung 62, die mit einer Gasballastzuführungsleitung 63 in Verbindung steht. In dieser Leitung befindet sich noch ein Ventil 64, mit dem die Gasballastzufuhr von Hand abgestellt werden kann. In den Wandungsabschnitt 67 mündet außerdem noch die Bohrung bzw. Leitung 102, die mit dem Schöpfraum in Verbindung steht. Die Mündung der Leitung 102 liegt außerhalb der Dichtung 60, so daß die Bohrungen 62, 102 mit Hilfe des Ventiles 59, 60, 61 miteinander verbunden oder voneinander getrennt werden können. Um einen Öleintritt in die Gasballastleitung zu verhindern, ist noch das gehäusefeste Elastomerformstück 65 vorhanden, das das Verschlußstück 58, 59 dicht umgreift.

An der Membran 72 ist außerhalb des Teilraumes 77 ein Stützblech 66 von etwa der Größe des freien Bereichs der Membran befestigt. Eine Feder 96 befindet sich zwischen der Kappe 76 und dem Stützblech 66. Das Stützblech ist noch mit einem nach außen abgekanteten Rand 67 ausgerüstet, dem eine Stufe 68 in der Kappe 76 zugeordnet ist. Diese bildet einen Anschlag für den Rand 67. Die Lage der Stufe 68 ist so gewählt, daß eine Überdehnung der Membran 72 nach außen nicht eintreten kann.

Während des Betriebs der Pumpe herrscht im Teilraum 77 ein erhöhter Öldruck. Das Verschlußstück 58, 59 bewegt sich infolge dieses Druckes entgegen der Kraft der Feder 96 und öffnet damit die Verbindung zwischen den Bohrungen 62 und 102. Bei offenem Ventil 64 kann Gasballast in den Schöpfraum eintreten. Hält der Rotor 3 der Pumpe an und damit auch der Rotor 46 der Ölpumpe, läßt der Öldruck im Teilraum 77 nach. Das Verschlußstück 58, 59 bewegt sich in Schließrichtung und trennt die beiden Bohrungen 62 und 102 voneinander. Bei einem Ausfall der Pumpe ist deshalb die Gasballastzufuhr unterbrochen, auch wenn das Ventil 64 geöffnet ist.

Beim Ausführungsbeispiel nach Figur 3 ist die Membran 72 gleichzeitig das Stellglied und das Verschlußstück des Ventils 71. Sie ist so ausgebildet, daß sie nur zwei stabile Positionen hat. In einer ihrer Stellungen ist sie ausgezogen dargestellt; die zweite Stellung ist jeweils gestrichelt dargestellt. Die besondere Eigenschaft des membranförmigen Verschlußgliedes 72, nur zwei stabile Positionen einnehmen zu können, wird durch Ausnutzung des Knackfroscheffektes erreicht. Vorzugsweise mit metallischen Membranen kann dieser Effekt erzielt werden. Metallische Membranen haben darüberhinaus den Vorteil einer längeren Lebensdauer als aus Kunststoff oder einem Elastomer bestehende Membranen, zumal dann, wenn diese als Verschlußglied mit einem Dichtsitz aus Kunststoff oder Elastomer zusammenarbeiten.

Die Membran 72 als Verschlußstück des Ventilsystems 71 nach Figur 3 hat zwei Funktionen. Ihr sind - auf beiden Seiten der Membran einander gegenüberliegend - zwei Sitze 81, 82 mit den Durchtrittsöffnungen 83, 84 zugeordnet, welche von den Elastomernippeln 85 , 86 gebildet werden. Der innerhalb des Teilraumes 77 angeordnete Nippel 86 stützt sich in der Scheibe 12 ab, während der außerhalb des Teilraumes 77 befindliche Nippel 85 von der Kappe 76 gehalten wird. Je nach der Größe des Steuerdruckes im Teilraum 77 liegt die Membran 72 entweder dem Nippel 85 oder dem Nippel 86. An der Membran 72 ist in ihrem zentralen Bereich ein Ventil stempel 97 befestigt, der den Durchtritt 83 durchsetzt. Außerhalb der Kappe 76 befindet sich ein vom Stempel 97 betätigtes Verschlußstück 98, dem der Dichtsitz 99 an der Kappe 76 zugeordnet ist und das sich in einer geschlossenen Kammer 100 befindet.

Bei einer Vakuumpumpe nach Figur 1 kann ein derartiges Ventil dazu verwendet werden, sowohl die Ölzufuhr als auch die Gasballastzufuhr zu einem Schöpfraum 8, 9 betriebsabhängig zu steuern. Während des Betriebs nimmt die Membran 72 die ausgezogen dargestellte Stellung ein. Der Durchtritt 84 ist offen. Gasballast kann durch die Öffnungen 93 in der Kappe 76, durch Bohrungen 101 im Nippel 85, der für die Membran 72 die Funktion eines Anschlags hat, durch den Durchtritt 83 und durch die Kammer 101 in die mit dem Schöpfraum in Verbindung stehende Leitung 102 mit dem Ventil 103 eintreten. Bei offenem Ventil 103 gelangt der Gasballast in den Schöpfraum. Ist ein Gasballast nicht erwünscht, wird das Ventil 103 geschlossen.

Bei einem Anhalten des Rotors 3 und damit auch des Rotors 46 der ölpumpe läßt der Öldruck im Teilraum 77 nach. Die Membran 72 und damit das Verschlußstück 98 nehmen die gestrichelt dargestellte Stellung ein. Ölzufuhr und Gasballastzufuhr sind unterbrochen.

Der Wechsel der Stellung der Membran 72 von ihrer einen Stellung in ihre andere hängt von der Ausbildung der Membran 72 selbst und vom Druck in Teilraum 77 ab. Die Geschwindigkeit des Druckaufbaus kann mit Hilfe einer Drossel 94 beeinflußt werden, die sich in der Leitung 95 befindet, die sich an den Durchtritt 84 anschließt (Fig. 2). Eine Beeinflussung des Schaltzeitpunktes der Membran kann außerdem durch eine Feder 96 erreicht werden, die auf die Membran 72 einwirkt. Beim Ausführungsbeispiel nach Figur 2 ist außerhalb des Teilraumes 77 eine Druckfeder 96 vorgesehen, die den Nippel 85 umgibt und die sich von innen auf der Kappe 76 sowie auf der Membran 72 abstützt.

Beim Ausführungsbeispiel nach Figur 4 ist ein den Teilraum 77 einschließendes, topfförmiges Gehäuse 105 mit seinem Boden 106 auf der Endscheibe 12 befestigt. Der Rand 74 der Membran 72 befindet sich zwischen der Kappe 76 und dem Gehäuse 105. An der Membran 72 ist ein Ventilstempel 107 befestigt, der den Boden 106 des Gehäuses 105 durchsetzt und in einer ebenfalls topfförmigen Aussparung 108 in der Endscheibe 12 endet. In den Boden 109 der Aussparung 108 mündet etwa zentral die Bohrung 102, die mit dem Schöpfraum in Verbindung steht. Im übrigen bildet der Boden 109 der Aussparung 108 einen die Mündung der Bohrung 102 umgebenden Ventilsitz, der mit der Dichtung 110 am Ventilstempel 107 zusammenarbeitet. Die Betätigung des Ventiles 109/110 erfolgt wie bei den vorbeschriebenen Ausführungsbeispielen mit Hilfe des Öldruckes.

Die Aussparung 108 erweitert sich zunächst über eine Stufe 111 und dann über einen konischen Abschnitt 112 nach außen. In Höhe des konischen Abschnittes 112 befindet sich im Boden 106 des Gehäuses 105 eine Ringnut 113, in die eine Bohrung 114 mündet. Diese verbindet die Gasballastzuführungsleitung 63 mit der Ringnut 113. Der Ringnut 113 und dem konischen Abschnitt 112 ist eine peripher zwischen Gehäuse 105 und Endscheibe 12 befestigte Ringmembran 115 zugeordnet. Diese bildet für den Gasballaststrom ein Rückschlagventil. Strömt Gasballast in der gewünschten Richtung, gibt die Ringmembran 115 die Ringnut 113 frei. Überbeanspruchungen der Ringmembran 115 verhindert der konische Abschnitt 112, an den sich die Ringmembran anlegt. Im Ruhezustand oder bei Überdruck im Raum 108 liegt die Ringmembran 115 der Ringnut 113 auf, so daß Öl oder Gas in umgekehrter Richtung nicht zu strömen vermag.

## Patentansprüche

1. Vakuumpumpe (1) mit einer absperrbaren Leitung (63, 102), über die Gasballast in den Schöpfraum (8, 9) der Pumpe zuführbar ist, dadurch gekennzeichnet, daß die Leitung mit einem betriebsabhängig arbeitenden Steuerventil (59, 60, 61; 98, 99; 109, 110) für die Gasballastzufuhr ausgerüstet ist, welches derart arbeitet, daß die Leitung bei einem Ausfall der Pumpe geschlossen ist.

2. Pumpe nach Anspruch 1, dadurch gekennzeichnet, daß sie mit einer Ölpumpe (45, 46) ausgerüstet ist und daß das betriebsabhängig arbeitende Steuerventil (59, 60, 61; 98, 99; 109, 110) für die Gasballastzufuhr vom Öldruck betätigbar ausgebildet ist.

3. Pumpe nach Anspruch 1 oder 2, dadurch gekennzeichnet, daß das Ventil als Membranventil ausgebildet ist.

4. Pumpe nach Anspruch 1, 2 oder 3, dadurch gekennzeichnet, daß sich das Ventil (59, 60, 61; 98, 99; 109, 110) in einer Aussparung (73, 108) in einer Endscheibe (12) der Vakuumpumpe (1) befindet.

5. Pumpe nach Anspruch 3 und 4, dadurch gekennzeichnet, daß die Membran (72) einen abgeschlossenen Teilraum (77) begrenzt.

6. Pumpe nach Anspruch 5, dadurch gekennzeichnet, daß in den Teilraum (77) eine Leitung (78) mündet, die mit einem Steuerdruck beaufschlagbar ist.

7. Pumpe nach Anspruch 5 oder 6, dadurch gekennzeichnet, daß in den Teilraum (77) eine Gas zuführende Leitung (63) und eine Verbindungsleitung (102) zum Schöpfraum (8, 9) münden und daß die Membran (72) ein Verschlußstück (58) trägt, das der Trennung oder Verbindung der Leitungen (63, 102) dient.

8. Pumpe nach Anspruch 5 oder 6, dadurch gekennzeichnet, daß ein weiterer Raum (108) vorhanden ist, in dem sich das Ventil (109, 110) befindet.

9. Pumpe nach einem der Ansprüche 1 bis 8, dadurch gekennzeichnet, daß ein Rückschlagventil (113, 115) für den Gasballaststrom vorgesehen ist.

10. Pumpe nach Anspruch 9, dadurch gekennzeichnet, daß das Rückschlagventil von einer Ringnut (113) und einer Ringmembran (115) gebildet wird.

11. Pumpe nach Anspruch 8 und Anspruch 9 oder 10, dadurch gekennzeichnet, daß sich das Rückschlagventil (113-115) zwischen Teilraum (77) und Raum (108) befindet.

12. Pumpe nach Anspruch 4 und Anspruch 11, dadurch gekennzeichnet, daß sich der Teilraum (77) in einem Gehäuse (105) befindet, das auf die Endscheibe (12) aufgesetzt ist, daß sich die Ringnut (113) im Boden (106) des Gehäuses (105) befindet und daß die Ringmembran (115) peripher zwischen Endscheibe (12) und Gehäuse (105) befestigt ist.

13. Pumpe nach einem der Ansprüche 3 bis 12, dadurch gekennzeichnet, daß die Außenseite der Membran (72) mit einem Stützblech (66) ausgerüstet ist, der ein Anschlag (68) zugeordnet ist.

14. Pumpen nach Anspruch 13, dadurch gekennzeichnet, daß der Membran (72) eine Kappe (76) zugeordnet ist und daß die Innenseite der Kappe (76) mit dem Anschlag (68) ausgerüstet ist.

15. Pumpe nach einem der vorhergehenden Ansprüche, dadurch gekennzeichnet, daß mit dem Ventilsystem (71) gleichzeitig die Gasballastzufuhr und die Zufuhr von Öl zum Schöpfraum (8, 9) der Pumpe (1) gesteuert werden.

16. Pumpe nach Anspruch 15 und Anspruch 5, dadurch gekennzeichnet, daß innerhalb des Teilraumes (77) ein Ventil zur Ölabsperrung und außerhalb des Teilraumes (77) ein Ventil zur Absperrung des Gasballastes angeordnet wird.

17. Pumpe nach Anspruch 3 und einem der übrigen Ansprüche, dadurch gekennzeichnet, daß die Membran (72) derart ausgebildet ist, daß sie nur in ihrer Offenstellung und in ihrer Schließstellung eine stabile Lage hat.

18. Pumpe nach Anspruch 17, dadurch gekennzeichnet, daß die Membran (72) aus einem Metall besteht.

19. Pumpe nach Anspruch 5 und einem der übrigen Ansprüche, dadurch gekennzeichnet, daß sich ein Sitz (82, 61) innerhalb des Teilraumes (77) befindet.

20. Pumpe nach Anspruch 19, dadurch gekennzeichnet, daß sich ein (weiterer) Sitz (99) außerhalb des Teilraumes (77) befindet.

21. Pumpe nach Anspruch 3 und einem der übrigen Ansprüche, dadurch gekennzeichnet, daß die Membran (72) mit einem Stellglied (97) gekoppelt ist, das der Betätigung eines Ventiles (98, 99) dient, und daß die Membran (72) selbst mit einem Dichtsitz (82) das zweite Ventil bildet.

22. Pumpe nach Anspruch 3 und einem der übrigen Ansprüche, dadurch gekennzeichnet, daß die Membran (72) unter dem Einfluß einer Feder (96) (Druckfeder, Spiralfeder oder dergleichen) steht.

23. Pumpe nach Anspruch 14 und Anspruch 22, dadurch gekennzeichnet, daß sich die Feder (96) zwischen Kappe (76) und Membran (72) abstützt.

24. Pumpe nach einem der vorhergehenden Ansprüche, dadurch gekennzeichnet, daß sie mit einer Ölpumpe (45, 46) ausgerüstet ist, deren Rotor (46) mit der Antriebswelle oder mit dem Pumpenrotor gekoppelt ist, und daß die betriebsabhängige Steuerung des Ventils (71) in Abhängigkeit vom Druck des von der Ölpumpe gelieferten Öles erfolgt.

25. Pumpe nach Anspruch 24, dadurch gekennzeichnet, daß der Auslaß der Ölpumpe (45, 46) mit dem Teilraum (77) verbunden ist.

## Claims

1. Vacuum pump (1) having a closable line (63, 102), through which gas ballast may be supplied into the suction chamber (8, 9) of the pump, characterized in that the line is equipped with an operation-dependently operating control valve (59, 60, 61; 98, 99; 109, 110) for the gas ballast supply, which valve operates in such a way that the line is closed in the event of failure of the pump.

2. Pump according to claim 1, characterized in that it is equipped with an oil pump (45, 46) and that the operation-dependently operating control valve (59, 60, 61; 98, 99; 109, 110) for the gas ballast supply is designed to be actuable by the oil pressure.

3. Pump according to claim 1 or 2, characterized in that the valve takes the form of a diaphragm valve.

4. Pump according to claim 1, 2 or 3, characterized in that the valve (59, 60, 61; 98, 99; 109, 110) is situated in a recess (73, 108) in an end plate (12) of the vacuum pump (1).

5. Pump according to claim 3 and 4, characterized in that the diaphragm (72) delimits a closed sub-chamber (77).

6. Pump according to claim 5, characterized in that opening into the sub-chamber (77) is a line (78) which may be acted upon by a control pressure.

7. Pump according to claim 5 or 6, characterized in that a gas supply line (63) and a connection line (102) to the suction chamber (8, 9) open into the sub-chamber (77) and that the diaphragm (72) carries a closure piece (58) which is used to disconnect or connect the lines (63, 102).

8. Pump according to claim 5 or 6, characterized in that a further chamber (108) is provided, in which the valve (109, 110) is situated.

9. Pump according to one of claims 1 to 8, characterized in that a check valve (113, 115) for the gas ballast flow is provided.

10. Pump according to claim 9, characterized in that the check valve is formed by an annular groove (113) and a ring diaphragm (115).

11. Pump according to claim 8 and claim 9 or 10,
characterized in that the check valve (113 - 115) is situated between sub-chamber (77) and chamber (108).

12. Pump according to claim 4 and claim 11, characterized in that the sub-chamber (77) is situated in a housing (105) which is mounted onto the end plate (12), that the annular groove (113) is situated in the base (106) of the housing (105) and that the ring diaphragm (115) is fastened peripherally between end plate (12) and housing (105).

13. Pump according to one of claims 3 to 12, characterized in that the outside of the diaphragm (72) is equipped with a support plate (66), with which a stop (68) is associated.

14. Pump according to claim 13, characterized in that a cap (76) is associated with the diaphragm (72) and that the inside of the cap (76) is equipped with the stop (68).

15. Pump according to one of the preceding claims, characterized in that by means of the valve system (71) the gas ballast supply and the supply of oil to the suction chamber (8, 9) of the pump (1) are simultaneously controlled.

16. Pump according to claim 15 and claim 5, characterized in that disposed inside the sub-chamber (77) is a valve for shutting off the oil and outside of the sub-chamber (77) a valve for shutting off the gas ballast.

17. Pump according to claim 3 and one of the remaining claims, characterized in that the diaphragm (72) is so designed that it has a stable position only in its open position and in its closed position.

18. Pump according to claim 17. characterized in that the diaphragm (72) is made of a metal.

19. Pump according to claim 5 and one of the remaining claims, characterized in that a seat (82, 61) is situated inside the sub-chamber (77).

20. Pump according to claim 19, characterized in that a (further) seat (99) is situated outside of the sub-chamber (77).

21. Pump according to claim 3 and one of the remaining claims, characterized in that the diaphragm (72) is coupled to an actuator (97), which is used to actuate a valve (98, 99), and that the diaphragm (72) itself together with a sealing seat (82) forms the second valve.

22. Pump according to claim 3 and one of the remaining claims, characterized in that the diaphragm (72) is under the influence of a spring (96) (compression spring, spiral spring or the like).

23. Pump according to claim 14 and claim 22, characterized in that the spring (96) is supported between cap (76) and diaphragm (72).

24. Pump according to one of the preceding claims,
characterized in that it is equipped with an oil pump (45, 46), the rotor (46) of which is coupled to the drive shaft or to the pump rotor, and that the operation-dependent control of the valve (71) is effected in dependence upon the pressure of the oil delivered by the oil pump.

25. Pump according to claim 24, characterized in that the outlet of the oil pump (45, 46) is connected to the sub-chamber (77).

## Revendications

1. Pompe à vide (1) comportant une conduite (63, 102) susceptible d'être obturée, via laquelle le ballast de gaz peut être amené dans la chambre d'aspiration (8, 9) de la pompe, caractérisée en ce que la conduite est équipée d'une vanne de commande (59, 60, 61 ; 98, 99 ; 109, 110) opérant en dépendance du fonctionnement pour l'amenée de ballast de gaz, qui travaille de telle sorte que la conduite est fermée lors d'une défaillance de la pompe.

2. Pompe selon la revendication 1, caractérisée en ce qu'elle est équipée d'une pompe à huile (45, 46), et en ce que la vanne de commande (59, 60, 61 ; 98, 99 ; 109, 110) opérant en dépendance du fonctionnement pour l'amenée de ballast de gaz est réalisée de façon susceptible d'être actionnée par la pression d'huile.

3. Pompe selon l'une ou l'autre des revendications 1 et 2, caractérisée en ce que la vanne est réalisée sous forme d'une vanne à diaphragme.

4. Pompe selon l'une quelconque des revendications 1, 2 ou 3, caractérisée en ce que la vanne (59, 60, 61 ; 98, 99 ; 109, 110) se trouve dans un évidement (73, 108) dans un disque d'extrémité (12) de la pompe à vide (1).

5. Pompe selon les revendications 3 et 4, caractérisée en ce que le diaphragme (72) délimite une chambre partielle fermée (77).

6. Pompe selon la revendication 5, caractérisée en ce que dans la chambre partielle (77) débouche une conduite (78) susceptible d'être alimentée par une pression de commande.

7. Pompe selon l'une ou l'autre des revendications 5 et 6, caractérisée en ce qu'une conduite amenant du gaz (63) débouche dans la chambre partielle (77) et une conduite de liaison (102) débouche dans la chambre d'aspiration (8, 9), et en ce que le diaphragme (72) porte un élément de fermeture (58) qui sert à séparer ou à relier les conduites (63, 102).

8. Pompe selon l'une ou l'autre des revendications 5 et 6, caractérisée en ce qu'il existe une autre chambre (108) dans laquelle se trouve la vanne (109, 110).

9. Pompe selon l'une quelconque des revendications 1 à 8, caractérisée en ce qu'il est prévu un clapet anti-retour (113, 115) pour le courant du ballast de gaz.

10. Pompe selon la revendication 9, caractérisée en ce que le clapet anti-retour est formé par une gorge annulaire (113) et par un diaphragme annulaire (115).

11. Pompe selon la revendication 8 et l'une ou l'autre des revendications 9 et 10, caractérisée en ce que le clapet anti-retour (113, 115) se trouve entre la chambre partielle (77) et la chambre (108).

12. Pompe selon les revendications 4 et 11, caractérisée en ce que la chambre partielle (77) se trouve dans un boîtier (105) qui est posé sur le disque d'extrémité (12), en ce que la gorge annulaire (113) se trouve au fond (106) du boîtier (105), et en ce que le diaphragme annulaire (115) est fixé à la périphérie entre le disque d'extrémité (12) et le boîtier (105).

13. Pompe selon l'une quelconque des revendications 3 à 12, caractérisée en ce que la face extérieure du diaphragme (72) est équipée d'une tôle de support (66) à laquelle est associée une butée (68).

14. Pompe selon la revendication 13, caractérisée en ce qu'un capuchon (76) est associé au diaphragme (72), et en ce que la face intérieure du capuchon (76) est équipée de la butée (68).

15. Pompe selon l'une quelconque des revendications précédentes, caractérisée en ce que l'amenée de ballast de gaz et l'amenée de l'huile à la chambre d'aspiration (8, 9) de la pompe sont commandées simultanément avec le système de vanne (71).

16. Pompe selon les revendications 15 et 5, caractérisée en ce qu'il est prévu à l'intérieur de la chambre partielle (77) une vanne pour obturer l'huile, et à l'extérieur de la chambre partielle (77) une vanne pour obturer le ballast de gaz.

17. Pompe selon la revendication 3 et l'une quelconque des autres revendications, caractérisée en ce que le diaphragme (72) est réalisé de telle sorte qu'il présente une position stable uniquement dans sa position d'ouverture et dans sa position de fermeture.

18. Pompe selon la revendication 17, caractérisée en ce que le diaphragme (72) est constitué en métal.

19. Pompe selon la revendication 5 et l'une quelconque des autres revendications, caractérisée en ce qu'un siège (82, 61) se trouve à l'intérieur de la chambre partielle (77).

20. Pompe selon la revendication 19, caractérisée en ce qu'un (autre) siège (99) se trouve à l'extérieur de la chambre partielle (77).

21. Pompe selon la revendication 3 et l'une quelconque des autres revendications, caractérisée en ce que le diaphragme (72) est accouplé à un organe de positionnement (97) qui sert à actionner une vanne (98, 99), et en ce que le diaphragme (72) lui-même forme, conjointement avec un siège d'étanchéité (82), la seconde vanne.

22. Pompe selon la revendication 3 et l'une quelconque des autres revendications, caractérisée en ce que le diaphragme (72) est soumis à l'action d'un ressort (96) (ressort de compression, ressort hélicoïdal ou similaire).

23. Pompe selon les revendications 14 et 22, caractérisée en ce que le ressort (96) s'appuie entre le capuchon (76) et le diaphragme (72).

24. Pompe selon l'une quelconque des revendications précédentes, caractérisée en ce qu'elle est équipée d'une pompe à huile (45, 46) dont le rotor (46) est accouplé à l'arbre d'entraînement ou au rotor de pompe, et en ce que la commande de la vanne (71), qui dépend du fonctionnement, s'effectue en dépendance de la pression de l'huile fournie par la pompe à huile.

25. Pompe selon la revendication 24, caractérisée en ce que la sortie de la pompe à huile (45, 46) est reliée à la chambre partielle (77).
